# EUROPÄISCHE PATENTSCHRIFT

(11) **EP 2 244 043 B1**
(45) Veröffentlichungstag und Bekanntmachung des Hinweises auf die Patenterteilung: **09.12.2020**
(21) Anmeldenummer: 10156873.1
(22) Anmeldetag: 18.03.2010
(51) Int. Cl.: F25D 23/06, F25D 17/06, F25D 23/00

(54) **Kältegerät und Innenbehälter dafür**
Cooler and interior container for same
Appareil frigorifique et récipient intérieur correspondant

(30) Priorität: 16.04.2009 DE 102009002446
(43) Veröffentlichungstag der Anmeldung: 27.10.2010
(73) Patentinhaber: BSH Hausgeräte GmbH, 81739 München (DE)
(72) Erfinder: Diebold, Jürgen, 89568 Hermaringen (DE)

(56) Entgegenhaltungen:
- WO-A1-2006/120099
- DE-A1-102005 057 165
- US-A- 3 034 316

## Beschreibung

Die vorliegende Erfindung betrifft ein Kältegerät, insbesondere ein Haushaltskältegerät, aufweisend einen tiefgezogenen Innenbehälter mit einer offenen Frontseite und einem in Tiefenrichtung des Innenbehälters tiefgezogenen Haupthohlraum, und einer nach oben tiefgezogenen Ausstülpung an einer Decke des Haupthohlraums, sowie ein Kältegerät, das einen solchen Innenbehälter aufweist. Veranlassung, eine Ausstülpung an der Decke vorzusehen, kann insbesondere beim Innenbehälter des unteren Lagerfachs eines Kombinations-Kältegeräts bestehen, da eine Zwischenwand zwischen den Lagerfächern an ihrer Vorderkante, um ausreichend Platz für anliegende Türdichtungen bereit zu stellen, stärker sein muss, als dies für eine thermische Isolation der beiden Fächer voneinander erforderlich ist. Indem an der Decke eine Ausstülpung geformt wird, kann dem Innenbehälter des unteren Lagerfachs zusätzliches Volumen zugeschlagen werden.

Die Herstellung einer solchen Ausstülpung verkompliziert die zum Tiefziehen des Innenbehälters verwendeten Werkzeuge. Während zum Tiefziehen eines Innenbehälters ohne Ausstülpung ein einteiliger, in sich starrer Stempel verwendet werden kann, wird zum Erzeugen der Ausstülpung in der Decke ein in dem Stempel quer zu dessen Ziehrichtung beweglicher Deckenschieber benötigt. Wenn dieser Deckenschieber im Wesentlichen die Breite des Stempels hat, können in dem Bereich des Stempels, den der Deckenschieber im eingezogenen Zustand belegt, keine weiteren seitwärts ausfahrbaren Schieber untergebracht werden, die benötigt werden, um Auflagekonturen für Kühlgutträger an den Seitenwänden des Innenbehälters zu formen. Dies hat zur Folge, dass bei einem Innenbehälter mit hinterschnittener Decke Auflagekonturen an den Seitenwänden einen Abstand zur Decke einhalten müssen, der im Wesentlichen der Bewegungsfreiheit des Deckenschiebers entspricht, und dass infolge dessen auch kein Kühlgutträger nahe an der Decke platziert werden kann, um dort ein niedriges Fach abzuteilen.

Die DE 10 2005 057 165 A1 beschreibt einen Kühlschrank mit einem eine Lagerkammer begrenzenden, aus Kunststoff einteilig tiefgezogenen Innenbehälter.

Aufgabe der Erfindung ist daher, ein Kältegerät mit einem tiefgezogenen Innenbehälter zu schaffen, das die Anbringung eines Kühlgutträgers in der Nähe einer Decke ermöglicht, obwohl in dieser eine Ausstülpung nach oben tiefgezogen ist.

Die Aufgabe wird durch ein Kältegerät gemäß Anspruch 1 gelöst.

Eine solche Auflagefläche ist insbesondere an einer Rückwand des Innenbehälters oder in deren Umgebung einfach realisierbar.

Für eine stabile Unterstützung des Einbauteils ist bevorzugt, dass die Auflagefläche in einer Übergangszone zwischen einer Rückwand und einer Seitenwand des Innenbehälters gebildet ist.

Vorzugsweise ist die Auflagefläche Teil einer zum Haupthohlraum offenen Aussparung des Innenbehälters. Diese Aussparung kann die Bewegungsfreiheit einer in sie eingreifenden Spitze sowohl in Höhen- als auch in Breitenrichtung des Innenbehälters beschränken.

Um in einem solchen Kältegerät ein Einbauteil stabil abzustützen, ist es erfindungsgemäß über die Abstützung an der wenigstens einen Auflagefläche hinaus noch an einer Stützstelle des Innenbehälters durch einen Adapter gehalten sein. Da der Adapter nicht den durch die Technik des Tiefziehens bedingten Einschränkungen der Formgebung unterliegt, kann er eine sichere Unterstützung des Einbauteils bei einfacher Anbringung gewährleisten.

Während der Adapter nicht oder nur mit Aufwand vom Innenbehälter abmontierbar ist, kann das von dem Adapter gestützte Einbauteil leicht entfernbar sein.

Die Montage des Adapters in der richtigen Höhe am Innenbehälter kann sichergestellt werden, indem die Stützstelle in einer Vertiefung der Seitenwand angeordnet ist und der Adapter durch Eingriff in die Vertiefung höhenpositioniert ist.

Ein fester Sitz des Adapters am Innenbehälter ist durch Verschrauben an der Stützstelle erreichbar.

Erfindungsgemäß ist es der Adapter selbst, der auch an der Auflagefläche aufliegt und sich dazu entlang einer Seitenwand des Innenbehälters erstreckt.

Das Einbauteil kann eine an dem Adapter ortsfeste Platte umfassen.

Um die Platte am Adapter zu verrasten, kann der Adapter einen elastisch auslenkbaren Finger aufweisen, der schräg von oben auf die Oberseite der Platte zuläuft.

Der Finger ist vorzugsweise benachbart zu einem Ende des Adapters angeordnet ist, das dem an der Auflagefläche abgestützten Ende des Adapters gegenüberliegt. So kann die Platte am Adapter durch Schwenken um eine zu dem abgestützten Ende benachbarte Achse leicht verrasten.

Der Adapter kann einteilig sein, zum Beispiel in Form eines die Platte rings umgebenden Rahmens. Vorzugsweise ist die Platte jedoch von zwei Adaptern gehalten, die an zwei gegenüberliegenden Seiten des Innenbehälters montiert sind.

Um Abmessungstoleranzen des Innenbehälters auszugleichen und die Platte spielfrei an den Adaptern zu halten, sind diese zweckmäßigerweise lokal durch die Platte gegen die Seitenwände elastisch ausgelenkt.

Um ein von dem Kühlgutträger abgeteiltes Fach geringer Höhe unter der Decke des Innenbehälters effizient nutzen zu können, ist es zweckmäßig, dass der Kühlgutträger eine herausziehbare Schale umfasst.

Um eine eingeschobene Anschlagstellung der Schale zu definieren, kann eine Anschlagkontur an dem Adapter gebildet sein. Des Weiteren können zwei einander gegenüberliegende Adapter zwei zusammenlaufende Flanken aufweisen, welche die Schale in ihrer eingeschobenen Anschlagstellung zentrieren.

Das durch die Ausstülpung an der Decke des Innenbehälters geschaffene freie Volumen kann zweckmäßig zur Unterbringung eines Verdampfers, insbesondere eines Lamellenverdampfers, genutzt werden.

Dies ist insbesondere zweckmäßig im Falle eines Kombinations-Kältegerätes mit einem oberen und einem unteren Lagerfach, bei dem die Ausstülpung in eine Trennwand zwischen den zwei Lagerfächern eingreift.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Schnitt durch den Korpus eines Haushaltskältegeräts gemäß der vorliegenden Erfindung;
- Fig. 2: eine auseinander gezogene Darstellung eines Teils des Innenbehälters, einer Platte und eines Adapters, über den die Platte an dem Innenbehälter abgestützt ist; und
- Fig. 3: einen Schnitt durch den in Fig. 2 gezeigten Adapter.

Fig. 1 zeigt einen schematischen Querschnitt durch ein als Kühl- und Gefrierkombination ausgebildetes Kältegerät, in dessen Korpus 1 zwei getrennte Lagerzonen, zum Beispiel ein Normalkühlfach 2 und ein Gefrierfach 3, gebildet sind. Der Korpus 1 ist in an sich bekannter Weise zusammengefügt aus Außenwandelementen 4 aus Blech, Kunststoff und/oder Hartfasermaterial und zwei aus Kunststoff tiefgezogenen Innenbehältern 5, 6. Während der Innenbehälter 5 des Normalkühlfachs hinterschneidungsfrei ist, so dass zu seiner Ausformung ein Tiefziehwerkzeug mit einem einteiligen, in Tiefenrichtung des Korpus 1 verschiebbaren Stempel ausreicht, weist der Innenbehälter 6 des Gefrierfachs 3 an seiner Decke 12 eine nach oben gerichtete Ausstülpung 7 auf, die sich quer zur Schnittebene der Fig. 1 im Wesentlichen über die gesamte Breite des Innenbehälters 6 erstreckt. Zur Formung des Innenbehälters 6 wird ein wenigstens zweiteiliger Stempel verwendet, mit einem im wesentlichen quaderförmigen Hauptteil, der einen Haupthohlraum 6a des Innenbehälters 6 ausformt, und einem aus dem Hauptteil nach oben ausfahrbaren Deckenschieber, der die Ausstülpung 7 ausformt. Aufgrund der Ausstülpung 7 ist eine horizontale Trennwand 8 zwischen den Fächern 2, 3 an einem vorderen Rand, rechts in der Figur, erheblich stärker als in einem zentralen und rückwärtigen Bereich. Die große Wandstärke am vorderen Rand der Trennwand 8 wird benötigt, um eine ausreichende Kontaktfläche für Dichtungen der (nicht dargestellten) Türen der beiden Fächer 2, 3 zur Verfügung zu haben. Im mittleren und hinteren Bereich der Trennwand 8 ist die Wandstärke vorgegeben durch die Anforderung, eine möglichst wirksame Isolierung der Fächer 2, 3 und damit einen geringen Energieverbrauch des Geräts bei großem Volumen der Fächer 2, 3 und dementsprechend insgesamt möglichst kleinem Volumen der Isolationsmaterialschicht zwischen den Innenbehältern 5, 6 und den Außenwandelementen 4 darzustellen. Die Dicke der Trennwand 8 ist daher in ihrem zentralen hinteren Bereich, oberhalb der Ausstülpung 7, im Allgemeinen kleiner als die der Rückwand 9 oder von Seitenwänden des Korpus 1.

Die Ausstülpung 7 ist vom Rest des Gefrierfachs 3 durch eine Zwischenwand 10 von geringer Stärke abgeteilt. Ein horizontaler vorderer Bereich der Zwischenwand 10 erstreckt sich in etwa auf dem Niveau einer Unterkante 11 der Decke 12 des Innenbehälters 6. Ein Spalt 13 zwischen der Unterkante 11 und einem vorderen Rand der Zwischenwand 10 ermöglicht den Zustrom von Luft aus dem Gefrierfach 3 zu einem in der Hinterschneidung 7 untergebrachten Verdampfer 14, der im vorliegenden Fall als Lamellenverdampfer ausgebildet ist. Der Luftstrom ist angetrieben durch einen Ventilator 15, der benachbart zur Rückwand 9 teils in der Ausstülpung 7, teils hinter einem abschüssigen Abschnitt der Zwischenwand 10 untergebracht ist und über den Spalt 13 angesaugte und am Verdampfer 14 abgekühlte Luft in einen Verteilerkanal 16 drückt, der an der Rückwand 9 abwärts verläuft und vom Gefrierfach 3 durch eine vertikale Zwischenwand 17 mit darin verteilten Austrittsöffnungen 18 abgetrennt ist.

Das Gefrierfach 3 enthält hier drei Auszugkästen 19, 20, 21, von denen der oberste, 19, eine geringere Höhe als die Ausstülpung 7 aufweist. Ein solcher flacher Auszugkasten kann zur Unterbringung von kleinteiligem, empfindlichem Gefriergut, wie etwa Beeren, Kräuterpackungen oder auch von Kühlakkus dienen. Der Auszugkasten 19 liegt im vorliegenden Fall auf einer ortsfesten Platte 22 auf, die den darunter liegenden Auszugkasten 20 in seiner eingeschobenen Stellung überdeckt. Die Platte 22 ist an beiden Seitenwänden des Innenbehälters 6 über Adapter 23 abgestützt, von denen einer in Fig. 2 in einer auseinander gezogenen perspektivischen Ansicht zu sehen ist. An der ausschnittsweise gezeigten Seitenwand 24 des Innenbehälters 6 erstreckt sich eine flache Vertiefung 25 in horizontaler Richtung. Wie die sich gegenüber liegenden Seitenwände 24 des Innenbehälters 6 selbst sind auch die Böden der sich paarweise gegenüberliegenden Vertiefungen 25 zur Vorderseite des Korpus 1 hin divergent, wenn auch unter einem kleineren Winkel als die Seitenwände 24. An einem vorderen Ende der Vertiefungen 25 ist jeweils eine Öffnung in den Boden der Vertiefung 25 geschnitten, in der ein Hinterlegteil 26 mit einer Aussparung zur Verankerung eines Befestigungsmittels, hier mit einem Sackloch 27 mit Gewinde zur Befestigung einer Schraube, angeordnet ist.

In gleicher Höhe mit der Vertiefung 25 ist im vorliegenden Ausführungsbeispiel in einer Rundungszone 28 des Innenbehälters 6, zwischen der Seitenwand 24 und der Rückwand 9, eine nach vorn hin offene Aussparung 29 gebildet, der auf der vom Betrachter abgewandten Seite ein nach außen in das zwischen Innenbehälter 6 und Außenwandelementen angebrachte Isolationsmaterial gerichteter Vorsprung entspricht. Der Querschnitt der Aussparung 29 in Vorderansicht entspricht in etwa einem liegenden T. Die Aussparung 29 ist vorgesehen, um einen zu ihr komplementären Vorsprung 30 am rückwärtigen Ende des aus Kunststoff spritzgeformten Adapters 23 in vertikaler Richtung und in Breitenrichtung des Korpus 1 formschlüssig aufzunehmen. Eine Grundplatte 31 des Adapters 24, von der der Vorsprung 30 absteht, folgt der Kontur der Rundungszone 28 und der Vertiefung 25; die Einbauhöhe der Grundplatte 31 ist durch ihren Eingriff in die Aussparung 29 und die Vertiefung 25 vorgegeben. Der Adapter 23 wird fest montiert, indem nach seiner Platzierung in der Aussparung 29 und der Vertiefung 25 eine (nicht dargestellte) Schraube durch ein Schraubloch 32 am vorderen Ende der Grundplatte 31 in das Sackgewinde 27 eingedreht wird.

Von der Grundplatte 31 geht ein in Tiefenrichtung des Korpus 1 langgestreckter Auflagesteg 33 ab, der vorgesehen ist, um die Platte 22 zu unterstützen. An seinem hinteren Ende geht der Auflagesteg 33 in eine Nut 34 über, die eine hintere Ecke der Platte 22 formschlüssig aufnimmt. Durch einen aufrechten Steg 35 am vorderen Ende des Auflagestegs 33 ist die Platte 22 in Tiefenrichtung fixiert.

An einer Öffnung der Grundplatte 31 ist ein schräg nach unten von der Grundplatte 31 abstehender elastischer Finger 36 ausgeformt. Die Breite der Platte 22 ist so bemessen, dass wenn sie bei ihrer Montage zunächst mit ihren hinteren Ecken in die Nuten 34 der sich gegenüber liegenden Adapter 23 eingreift und anschließend ihre Vorderkante abwärts geschwenkt wird, die Finger 36 der beiden Adapter 23 elastisch beiseite gedrückt werden und wieder zurückschwenken, wenn die Platte 22 auf den Auflagestegen 33 aufliegt. So ist die Platte in ihrer Stellung an dem Adapter 23 gesichert und kann nur wieder entfernt werden, wenn die Finger 36 beiseite gedrückt werden.

Wie insbesondere in dem Schnitt der Fig. 3 zu erkennen, ist am freien unteren Ende der Finger 36 ein Vorsprung 37 gebildet, der im fertig montierten Zustand an einer seitlichen Kante der Platte 22 anliegt. Indem die Vorsprünge 37 beider Finger 36 aus entgegengesetzten Richtungen gegen die Platte 22 drücken, ist diese trotz eventueller Abmessungstoleranzen des Innenbehälters 6 auf den Adaptern 23 auch in Breitenrichtung spielfrei gehalten.

Unterlegstreifen 38 aus einem steifen Kunststoff sind entlang der seitlichen Ränder der Platte 22 aufliegend angeordnet, um einen unmittelbaren Kontakt zwischen der Platte 22 und dem in Fig. 2 nicht dargestellten, auf der Platte 22 verschiebbaren Auszugkasten 19 zu verhindern. Die Unterlegstreifen 38 verhindern die Entstehung von Schleifspuren auf der Platte 22 durch die Bewegung des Auszugkastens 19. Indem sie außerdem die Kontaktfläche verringern, auf der der Boden des Kastens 19 ruht, verhindern sie die Wahrscheinlichkeit, dass dieser festfriert, bzw. die im Falle des Festfrierens zum Lösen des Kastens 19 erforderliche Kraft.

Ein oberhalb des Auflagestegs 33 von der Grundplatte 31 abstehender winkelförmiger Vorsprung 39 dient als Anschlag, der die in Fig. 1 gezeigte vollständig in das Gefrierfach 3 eingeschobene Anschlagstellung des Auszugkastens 19 durch Kontakt mit dessen Rückwand definiert. Die Anschlagstellung ist so festgelegt, dass sich in ihr der Auszugkasten 19 und die Zwischenwand 10 nicht unmittelbar berühren. Zwischen dem Auszugkasten 19 und der Zwischenwand 10 verbleibt ein Spalt 40 (Fig. 1), durch den Kaltluft über dem Auszugkasten 19 entlang streifen kann.

An die Vorsprünge 39 der Adapter 23 angeformte dreieckige Rippen haben zur Rückwand 9 hin aufeinander zulaufende schräge Flanken 41, die von den hinteren Ecken des Auszugkastens 19 kurz vor Erreichen der eingeschobenen Anschlagstellung überstrichen werden können. In Kontakt mit den Flanken wird der rückwärtige Bereich des Auszugkastens 19 vor Erreichen der Anschlagstellung zentriert, und eine gerade Ausrichtung des Auszugkastens 19 in der Anschlagstellung kann gewährleistet werden, obwohl zwischen den Seitenwänden des Auszugkastens 19 und denen des Innenbehälters 6 aufgrund von Toleranzen bei der Fertigung des Innenbehälters 6 ein nicht vernachlässigbares Spiel bestehen kann.

## Patentansprüche

1. Kältegerät, insbesondere ein Haushaltskältegerät, aufweisend einen Innenbehälter mit einer offenen Frontseite und einem in Tiefenrichtung des Innenbehälters (6) tiefgezogenen Haupthohlraum (6a), sowie mit einer nach oben tiefgezogenen Ausstülpung (7) an einer Decke des Haupthohlraums (6a), das Kältegerät weiterhin aufweisend ein Einbauteil (19; 22), wenigstens eine in Tiefenrichtung tiefgezogene Auflagefläche für das Einbauteil (19; 22), und einen Adapter (23), wobei der Abstand zwischen der in Tiefenrichtung tiefgezogenen Auflagefläche für das Einbauteil (19; 22) und einer tiefsten Stelle (11) der Decke (12) kleiner ist als die Höhe der Ausstülpung (7), wobei das Einbauteil (19; 22) an einer Stützsteile (27) des Innenbehälters (6) über den Adapter (23) gehalten ist und der Adapter (23) an der Auflagefläche aufliegt und sich dazu entlang einer Seitenwand des Innenbehälters erstreckt.

2. Kältegerät nach Anspruch 1, wobei die Auflagefläche an einer Rückwand (9) des Innenbehälters (6) oder benachbart zu der Rückwand (9) angeordnet ist.

3. Kältegerät nach Anspruch 1, wobei die Auflagefläche in einer Übergangszone zwischen einer Rückwand (9) und einer Seitenwand des Innenbehälters (6) gebildet ist.

4. Kältegerät nach einem der vorhergehenden Ansprüche, wobei die Auflagefläche Teil einer zum Haupthohlraum (6a) offenen Aussparung (29) des Innenbehälters (6) ist.

5. Kältegerät nach einem der vorhergehenden Ansprüche, wobei die Stützstelle (27) in einer Vertiefung (25) der Seitenwand (24) angeordnet ist und der Adapter (23) durch Eingriff in die Vertiefung (25) höhenpositioniert ist.

6. Kältegerät nach einem der vorhergehenden Ansprüche, wobei der Adapter (23) an der Stützstelle (27) verschraubt ist.

7. Kältegerät nach einem der Ansprüche 5 bis 6, wobei das Einbauteil eine an dem Adapter (23) vorgesehene ortsfeste Platte (22) umfasst.

8. Kältegerät nach Anspruch 7, wobei der Adapter (23) einen elastisch auslenkbaren, zur Halterung der Platte (22) auf einer Auflagefläche dienenden Finger (36) umfasst, der schräg von oben auf die Oberseite der Platte (22) zuläuft.

9. Kältegerät nach Anspruch 8, wobei der Finger (36) benachbart zu einem Ende des Adapters (23) angeordnet ist, das dem an der Auflagefläche abgestützten Ende des Adapters (23) gegenüberliegt.

10. Kältegerät nach einem der Ansprüche 7 bis 9, wobei die Platte (22) von zwei Adaptern (23) gehalten ist, die an zwei Seitenwänden (24) des Innenbehälters (6) montiert und lokal durch die Platte (22) gegen die Seitenwände (24) elastisch ausgelenkt sind.

11. Kältegerät nach einem der Ansprüche 5 bis 10, wobei das Einbauteil eine herausziehbare Schale (19) umfasst.

12. Kältegerät nach Anspruch 11, wobei eine Anschlagkontur (39) des Adapters (23) eine eingeschobene Anschlagstellung der Schale (19) definiert.

13. Kältegerät nach Anspruch 11 oder 12, wobei die Schale (19) in ihrer eingeschobenen Anschlagstellung durch zwei zusammenlaufende Flanken (41) der Adapter (23) zentriert ist.

14. Kältegerät nach einem der Ansprüche 5 bis 13, wobei die Ausstülpung (7) an der Decke (12) des Innenbehälters (6) einen Verdampfer (14), insbesondere einen Lamellenverdampfer, aufnimmt.

15. Kältegerät nach einem der Ansprüche 5 bis 14, wobei die Ausstülpung (7) in eine Trennwand (8) zwischen einem oberen und einem unteren Lagerfach (2, 3) des Kältegeräts eingreift.

## Claims

1. Refrigeration appliance, in particular a household refrigeration appliance, having an inner container with an open front side and a main cavity (6a) deep-drawn in the depth direction of the inner container (6), and also with an upwardly deep-drawn protrusion (7) on a ceiling of the main cavity (6a), the refrigeration appliance furthermore having a built-in part (19; 22), at least one contact area, which is deep-drawn in the depth direction, for the built-in part (19; 22), and an adapter (23), wherein the distance between the contact area, which is deep-drawn in the depth direction, for the built-in part (19; 22) and a lowest point (11) of the ceiling (12) is less than the height of the protrusion (7), wherein the built-in part (19; 22) is held at a support point (27) of the inner container (6) via the adapter (23) and the adapter (23) is in contact with the contact area and extends along a side wall of the inner container in relation thereto.

2. Refrigeration appliance according to claim 1, wherein the contact area is arranged on a rear wall (9) of the inner container (6) or adjacent to the rear wall (9).

3. Refrigeration appliance according to claim 1, wherein the contact area is formed in a transition zone between a rear wall (9) and a side wall of the inner container (6).

4. Refrigeration appliance according to one of the preceding claims, wherein the contact area is part of a recess (29) of the inner container (6) which is opened towards the main cavity (6a).

5. Refrigeration appliance according to one of the preceding claims, wherein the support point (27) is arranged in a depression (25) of the side wall (24) and the adapter (23) is positioned in height by engaging into the depression (25).

6. Refrigeration appliance according to one of the preceding claims, wherein the adapter (23) is screwed to the support point (27).

7. Refrigeration appliance according to one of claims 5 to 6, wherein the built-in part comprises a stationary plate (22) provided at the adapter (23).

8. Refrigeration appliance according to claim 7, wherein the adapter (23) comprises a resiliently deflectable finger (36) which serves to retain the plate (22) on a contact area and runs obliquely from the top on the upper side of the plate (22).

9. Refrigeration appliance according to claim 8, wherein the finger (36) is arranged adjacent to an end of the adapter (23) which lies opposite the end of the adapter (23) braced against the contact area.

10. Refrigeration appliance according to one of claims 7 to 9, wherein the plate (22) is held by two adapters (23), which are installed on two side walls (24) of the inner container (6) and are resiliently deflected locally against the side walls (24) by the plate (22).

11. Refrigeration appliance according to one of claims 5 to 10, wherein the built-in part comprises a pull-out drawer (19).

12. Refrigeration appliance according to claim 11, wherein an end stop contour (39) of the adapter (23) defines a pushed-in end stop position of the drawer (19).

13. Refrigeration appliance according to claim 11 or 12, wherein, in its pushed-in end stop position, the drawer (19) is centred by two converging edges (41) of the adapter (23).

14. Refrigeration appliance according to one of claims 5 to 13, wherein the protrusion (7) accommodates an evaporator (14), in particular a fin evaporator, on the ceiling (12) of the inner container (6).

15. Refrigeration appliance according to one of claims 5 to 14, wherein the protrusion (7) engages into a dividing wall (8) between an upper and a lower storage compartment (2, 3) of the refrigeration appliance.

## Revendications

1. Appareil frigorifique, en particulier un appareil frigorifique électroménager, présentant un récipient interne avec une face avant ouverte et un espace vide principal (6a) embouti dans la direction de la profondeur du récipient interne (6), ainsi qu'avec une protubérance emboutie vers le haut (7) au niveau d'un cache de l'espace vide principal (6a), l'appareil frigorifique présentant en outre une pièce incorporée (19 ; 22), au moins une surface d'appui emboutie dans la direction de la profondeur pour la pièce incorporée (19 ; 22) et un adaptateur (23), dans lequel la distance entre la surface d'appui emboutie dans la direction de la profondeur pour la pièce incorporée (19 ; 22) et un point le plus profond (11) du cache (12) est plus petite que la hauteur de la protubérance (7), dans lequel la pièce incorporée (19 ; 22) est maintenue au niveau d'un point de support (27) du récipient interne (6) via l'adaptateur (23) et l'adaptateur (23) prend appui au niveau de la surface d'appui et s'étend de plus le long d'une paroi latérale du récipient interne.

2. Appareil frigorifique selon la revendication 1, dans lequel la surface d'appui est disposée au niveau d'une paroi arrière (9) du récipient interne (6) ou au voisinage de la paroi arrière (9).

3. Appareil frigorifique selon la revendication 1, dans lequel la surface d'appui est formée dans une zone de transition entre une paroi arrière (9) et une paroi latérale du récipient interne (6).

4. Appareil frigorifique selon l'une des revendications précédentes, dans lequel la surface d'appui fait partie d'un orifice (29) du récipient interne (6) ouvert sur l'espace vide principal (6a).

5. Appareil frigorifique selon l'une des revendications précédentes, dans lequel le point de support (27) est disposé dans un renfoncement (25) de la paroi latérale (24) et l'adaptateur (23) est positionné en hauteur par une mise en prise dans le renfoncement (25).

6. Appareil frigorifique selon l'une des revendications précédentes, dans lequel l'adaptateur (23) est vissé au niveau du point de support (27).

7. Appareil frigorifique selon l'une des revendications 5 à 6, dans lequel la pièce incorporée comprend une plaque fixe (22) prévue au niveau de l'adaptateur (23).

8. Appareil frigorifique selon la revendication 7, dans lequel l'adaptateur (23) comprend un doigt (36) déformable élastiquement et servant au maintien de la plaque (22) sur une surface d'appui, lequel doigt est incliné depuis le haut jusqu'à la face supérieure de la plaque (22).

9. Appareil frigorifique selon la revendication 8, dans lequel le doigt (36) est disposé au voisinage d'une extrémité de l'adaptateur (23), laquelle extrémité fait face à l'extrémité de l'adaptateur (23) supportée au niveau de la surface d'appui.

10. Appareil frigorifique selon l'une des revendications 7 à 9, dans lequel la plaque (22) est maintenue par deux adaptateurs (23) qui sont montés au niveau de deux parois latérales (24) du récipient interne (6) et sont déformés élastiquement localement par la plaque (22) contre les parois latérales (24).

11. Appareil frigorifique selon l'une des revendications 5 à 10, dans lequel la pièce incorporée comprend une coque extractible (19).

12. Appareil frigorifique selon la revendication 11, dans lequel un contour de butée (39) de l'adaptateur (23) définit une position de butée rentrée de la coque (19).

13. Appareil frigorifique selon la revendication 11 ou 12, dans lequel la coque (19) est centrée dans sa position de butée rentrée par deux flancs convergents (41) des adaptateurs (23).

14. Appareil frigorifique selon l'une des revendications 5 à 13, dans lequel la protubérance (7) accueille au niveau du cache (12) du récipient interne (6) un évaporateur (14), en particulier un évaporateur à lamelles.

15. Appareil frigorifique selon l'une des revendications 5 à 14, dans lequel la protubérance (7) se met en prise dans une paroi de séparation (8) entre un compartiment de stockage supérieur et un compartiment de stockage inférieur (2, 3) de l'appareil frigorifique.
